# EUROPÄISCHE PATENTANMELDUNG

(11) **EP 4 310 803 A1**
(43) Veröffentlichungstag der Anmeldung: **24.01.2024**
(21) Anmeldenummer: 23186271.5
(22) Anmeldetag: 19.07.2023
(51) Int. Cl.: G07C 9/00, G07C 9/28, G07B 15/00, E06B 7/16

(54) **TÜRMODUL FÜR EIN SCHIENENFAHRZEUG, TRANSPONDEREINHEIT, SCHIENENFAHRZEUG UND VERFAHREN**

(30) Priorität: 20.07.2022 DE 102022118140
(71) Anmelder: Knorr-Bremse Gesellschaft mit beschränkter Haftung, 2340 Mödling (AT)
(72) Erfinder: Wilflinger, Johann, 2340 Mödling (AT)
(74) Vertreter: Aurigium Leischner & Luthe

(57) **Zusammenfassung**

Die Erfindung betrifft ein Türmodul (105) für ein Schienenfahrzeug (100). Das Türmodul (105) umfasst mindestens ein Antennenmodul (115) zum Beaufschlagen zumindest eines Teils eines Zutrittsbereichs (110) des Türmoduls (105) mit einem elektromagnetischen Feld ansprechend auf ein dem Antennenmodul (115) zugeführtes Antennensignal und mindestens eine Auswerteeinrichtung (120) zum Auswerten eines ansprechend auf das Antennensignal vom Antennenmodul (115) empfangenen Antwortsignals (125). Dabei repräsentiert das Antwortsignal (125) eine Veränderung und zusätzlich oder alternativ eine Impedanz des elektromagnetischen Feldes und zusätzlich oder alternativ eine von einer Transpondereinheit (130) bereitgestellte Information.

## Beschreibung

Der vorliegende Ansatz bezieht sich auf ein Türmodul für ein Schienenfahrzeug, eine Transpondereinheit, ein Schienenfahrzeug und auf ein Verfahren zum Betreiben eines Türmoduls.

Personenzählung kann im öffentlichen Personenverkehr mittels 3D-Kameras oder händisch durchgeführt werden. Berührungslose Ticketsysteme können mittels eigenständiger Geräte dargestellt werden, zu denen das Ticket hingehalten werden kann.

Vor diesem Hintergrund ist es die Aufgabe des vorliegenden Ansatzes ein verbessertes Türmodul für ein Schienenfahrzeug, eine verbesserte Transpondereinheit, ein verbessertes Schienenfahrzeug und ein verbessertes Verfahren zum Betreiben eines Türmoduls zu schaffen.

Diese Aufgabe wird durch ein Türmodul für ein Schienenfahrzeug, eine Transpondereinheit, ein Schienenfahrzeug und durch ein Verfahren zum Betreiben eines Türmoduls gemäß den Hauptansprüchen gelöst.

Die mit dem vorgestellten Ansatz erreichbaren Vorteile bestehen in einer günstigeren und gegen Vandalismus und Umwelteinflüsse robusteren Möglichkeit der Personenzählung sowie in einer erhöhten Zuverlässigkeit von Zutrittsberechtigungen.

Es wird ein Türmodul für ein Schienenfahrzeug vorgestellt. Das Türmodul umfasst mindestens ein Antennenmodul zum Beaufschlagen zumindest eines Teils eines Zutrittsbereichs des Türmoduls mit einem elektromagnetischen Feld ansprechend auf ein dem Antennenmodul zugeführten Antennensignal und mindestens eine Auswerteeinrichtung zum Auswerten eines ansprechend auf das Antennensignal vom Antennenmodul empfangenen Antwortsignals. Dabei repräsentiert das Antwortsignal eine Veränderung und zusätzlich oder alternativ eine Impedanz des elektromagnetischen Feldes und zusätzlich oder alternativ eine von einer Transpondereinheit bereitgestellte Information.

Bei dem Schienenfahrzeug kann es sich zum Beispiel um ein auf Schienen geführtes oder führbares Fahrzeug einer Bahn zum Transport von Personen handeln, zum Beispiel um eine U-Bahn oder eine S-Bahn. Für den Transport kann ein Beförderungsentgeld erhoben werden, beispielsweise indem eine zu befördende Person vor Fahrtantritt einen Fahrschein beziehungsweise ein Ticket löst. Zum Vermeiden von händisch durchgeführten Ticketkontrollen, kann das hier vorgestellte Türmodul in dem Schienenfahrzeug integriert sein. Das Türmodul kann beispielsweise einen Portalrahmen zum Verankern einer oder zwei zum Beispiel elektronisch ansteuerbaren Türen umfassen sowie das hier vorgestellte Antennenmodul und die Auswerteeinrichtung. Mittels des Antennenmoduls kann ein Zutrittsbereich, bei dem es sich um einen Durchgangsbereich zum Betreten des Schienenfahrzeugs durch den Portalrahmen handeln kann, mit dem elektromagnetischen Feld beaufschlagt werden. Hierbei kann der Portalrahmen, das heißt das im oder am Portalrahmen erzeugte Feld, vorteilhafterweise zur Detektion für Personen eingesetzt werden, beispielsweise indem eine durch einen Körper einer hindurchtretenden Person erzeugte Impedanz beziehungsweise eine Dämpfung des Antennensignals mittels der Auswerteeinheit erkannt und gezählt werden kann (allgemeine Frequenzantwort). Zusätzlich oder alternativ kann durch das Magnetfeld ein Stromkreis der Transpondereinheit aktiviert werden. Bei der Transpondereinheit kann es sich zum Beipsiel um RFID-System oder um ähnliche Tags handeln. Die Transpondereinheit kann beispielsweise auf einem von der einsteigenden Person gelösten Ticket implantiert und ausgebildet sein, um ansprechend auf das elektromagnetische Feld ein Antwortsignal, das heißt eine frequenzabhängige Antwort, auszugeben. Die Transpondereinheit kann aufgrund ihrer speziellen frequenzabhängigen Antwort als solche erkannt und als Zutrittsberechtigung der Person gewertet werden. Vorteilhafterweise kann dadurch eine Personenzählung und Erkennung von Zutrittsberechtigungen zuverlässiger und ohne zusätzliche Aktion der zu befördenden Person dargestellt werden, da das Ticket nicht an ein Lesegerät gehalten wird sondern direkt beim Durchqueren der Zutrittsbereichs registriert werden kann.

Gemäß einer Ausführungsform kann die Auswerteeinrichtung ausgebildet sein, um unter Verwendung des Antwortsignals eine Anzahl von durch das Türmodul tretenden Personen zu zählen. Beispielsweise kann die Auswerteeinrichtung, die auch als Elektronik bezeichnet werden kann, das Türmodul mit beispielsweise 8MHz für 2ms beaufschlagen. In den nächsten 5ms kann die Antwort gemessen werden. Ist diese einem vorbestimmten Muster entsprechend gedämpft, kann beispielsweise ein Personenzähler der Auswerteeinrichtung um eins erhöht werden. Das bietet den Vorteil, dass mittels des Türmoduls eine Anzahl von Fahrgästen erfasst und beispielsweise reguliert werden kann.

Zudem kann die Auswerteeinrichtung ausgebildet sein, um die Anzahl der Personen unter Verwendung einer Zuordnungsvorschrift einer Änderung des elektromagnetischen Feldes zu einem Personenparameter zuzuordnen. Beispielsweise kann unter dabei nur eine Änderung des elektromagnetischen Feldes ab einem bestimmten Ausmaß als Person gewertet werden, wodurch vorteilhafterweise durch kleine Personen, wie Kinder oder Tiere, ausgelöste Veränderungen nicht gezählt werden. Zusätzlich oder alternativ kann als Personenparameter eine Bewegungsrichtung der Person ausgewertet werden, sodass vorteilhafterweise erfasst werden kann, wie viele Personen ein- und wie viele Personen aussteigen.

Gemäß einer weiteren Ausführungsform kann die Auswerteeinrichtung ausgebildet sein, um die von der Transpondereinheit bereitgestellte Information als einen Berechtigungsstatus zum Befördern einer Person in dem Schienenfahrzeug zu interpretieren. Beispielsweise kann unter Verwendung des Antwortsignals erfasst werden, ob die einsteigende Person eine für das entsprechende Schienenfahrzeug gültige Fahrkarte führt, ebenso wie zum Beispiel eingelesen werden kann, um welche Art von Fahrkarte es sich dabei handelt. Beispielsweise kann eine variable Anzahl von Informationen eingelesen werden, wie zum Beispiel ob es sich um eine Fahrkarte für die 1. oder 2. Klasse handelt, um eine Erwachsenen- oder Kinderfahrkarte, um einen Jahres-, Monats- oder Einzelfahrschein, ob der Berechtigungsstatus eine Begleitperson zum Beispiel zum Begleiten eines körperlich beeinträchtigten Fahrgasts umfasst usw. Vorteilhafterweise kann dadurch eine Fahrkartenkontrolle optimiert werden.

Gemäß einer weiteren Ausführungsform kann das Türmodul eine Anzeigeeinheit zum Anzeigen des Berechtigungsstatus umfassen. Dabei kann die Anzeigeeinheit ausgebildet sein, den Berechtigungstatus unter Verwendung der Information optisch und zusätzlich oder alternativ akustisch und zusätzlich oder alternativ haptisch anzuzeigen oder auszugeben. Bei der Anzeigeeinheit kann es sich zum Beispiel um eine Mikrophoneinheit handeln, mittels der zum Beispiel ein bestimmter Ton für zutrittsberechtigte Personen ausgegeben werden kann und ein anderer Ton für Personen ohne Zutrittsberechtigung. Zusätzlich oder alternativ kann die Anzeigeeinheit zum Beispiel ein Leuchtelement umfassen, das beispielsweise in den beschriebenen Situationen in verschiedenen Farben aufleuchtet. Beispielsweise kann die Auswerteeinrichtung das Türmodul mit beispielsweise 8MHz für 2ms beaufschlagen. In den nächsten 5ms kann die Antwort gemessen werden. Erfolgt eine spezifische Antwort von zum Beispiel zwei Musterfrequenzen, kann zum Beispiel eine grüne LED für vorhandenes Ticket angezeigt werden. Das hat den Vorteil, dass sowohl Fahrgäste als auch Bahnpersonal eine direkte Warnung erhalten können, wenn eine Fahrkarte nicht zur Mitfahrt in dem betreffenden Schienenfahrzeug berechtigt oder nicht vorhanden ist.

Gemäß einer weiteren Ausführungsform kann das Antennenmodul in und zusätzlich oder alternativ an einem Dichtelement zum Abdichten einer Tür und zusätzlich oder alternativ eines Portalrahmens des Türmoduls angeordnet sein. Beispielsweise kann das Antennenmodul in oder an einem Dichtwinkel des Portalrahmens angeordnet sein. Der Portalrahmen beziehungsweise im speziellen der Dichtwinkel hatte bisher keine sensorische Funktion. Wenn er nun zum Beispiel mittels Kunststoffscheiben entkoppelt aufgehängt wird, kann er vorteilhafterweise als Antenne genutzt werden, wodurch eine Personenzählung und Zutrittsberechtigung sehr günstig dargestellt werden kann.

Gemäß einer weiteren Ausführungsform kann das Antennenmodul zumindest teilweise umlaufend um den Zutrittsbereich angeordnet sein. Beispielsweise kann das Antennenmodul als elektrischer Leiter beziehungsweise Drahteinheit entlang von Seitenwänden des Türmoduls und entlang eines die Seitenwände verbindeneden Deckenelements geführt sein. Das hat den Vorteil, dass ein durch das Antennenmodul erzeugte elektromagnetische Feld annähernd den gesamten Zutrittsbereich umfassen kann, wodurch alle ein- beziehungsweise aussteigenden Personen erfasst werden können.

Zudem wird eine Transpondereinheit vorgestellt, die ausgebildet ist, um ansprechend auf ein von einer Variante des zuvor beschriebenen Türmoduls empfangenen Antennensignal ein einen Berechtigungsstatus einer zu befördernden Person repräsentierendes Antwortsignal bereitzustellen. Die Transpondereinheit kann beispielsweise als RFID-System oder mit einer ähnlichen Technologie ausgebildet sein und zum Beispiel in einer Fahrkarte integriert sein. Vorteilhafterweise kann die Transpondereinheit günstig hergestellt werden und kann in Kombination mit einer Variante des zuvor vorgestellten Türmoduls eine Fahrkartenkontrolle bei Fahrgästen des Schienenfahrzeugs schneller und zuverlässiger gestalten.

Gemäß einer Ausführungsform kann die Transpondereinheit als passive Einheit oder als Softwaremodul eines Mobiltelefons ausgebildet sein. Beispielsweise kann es sich bei der Transpondereinheit um einen RFID-Chip handeln, der in eine Fahrkarte integriert sein kann. Das hat den Vorteil, dass die Transpondereinheit mit minimalem Kostenaufwand hergestellt werden kann und zugleich eine zuverlässige Fahrkartenkontrolle ermöglicht. Die Ausbildung als Softwremodul (App) eines Mobiltelefons bietet den Vorteil, von Benutzern des Schienenfahrzeugs oftmals bereits vorhandene Mobiltelefone für einen zusätzlichen Nutzen einsetzen zu können, sodass beispielsweise eine aufwändige Ticketkontrolle vermieden werden kann und der Bahnbetrieb schnell und reibungslos abgewickelt werden kann.

Zudem wird ein Schienenfahrzeug mit einer Variante des zuvor vorgestellten Türmoduls vorgestellt. Auch in dieser Kombination können alle zuvor beschriebenen Vorteile optimal umgesetzt werden.

Zudem wird ein Verfahren zum Betreiben eines Türmoduls vorgestellt. Das Verfahren umfasst einen Schritt des Bereitstellens des Antennensignals an das Antennenmodul, einen Schritt des Beaufschlagens zumindest eines Teils des Zutrittsbereichs des Türmoduls mit einem elektromagnetischen Feld ansprechend auf ein Antennensignal und einen Schritt des Empfangens des Antwortsignals.

Zudem wird ein Verfahren zum Betreiben einer Variante der zuvor vorgestellten Transpondereinheit vorgestellt. Das Verfahren umfasst einen Schritt des Einlesens des Antennensignals und einen Schritt des Bereitstellens des Antwortsignals an das Türmodul.

Dieses Verfahren kann beispielsweise in Software oder Hardware oder in einer Mischform aus Software und Hardware beispielsweise in einem Steuergerät implementiert sein.

Von Vorteil ist auch ein Computerprogrammprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann und zur Durchführung, Umsetzung und/oder Ansteuerung der Schritte des Verfahrens nach einer der vorstehend beschriebenen Ausführungsformen verwendet wird, insbesondere wenn das Programmprodukt oder Programm auf einem Computer oder einer Vorrichtung ausgeführt wird.

Ausführungsbeispiele des hier vorgestellten Ansatzes sind in den Zeichnungen dargestellt und in der nachfolgenden Beschreibung näher erläutert. Es zeigt:
Fig. 1 eine schematische Darstellung eines Schienenfahrzeugs mit einem Türmodul gemäß einem Ausführungsbeispiel;
Fig. 2 ein Blockschaltbild einer Auswerteeinrichtung gemäß einem Ausführungsbeispiel;
Fig. 3 eine schematische Darstellung eines Schienenfahrzeugs mit einem Türmodul gemäß einem Ausführungsbeispiel;
Fig. 4 ein Ablaufdiagramm eines Verfahrens zum Betreiben eines Türmoduls gemäß einem Ausführungsbeispiel; und
Fig. 5 ein Ablaufdiagramm eines Verfahrens zum Betreiben einer Transpondereinheit gemäß einem Ausführungsbeispiel.

In der nachfolgenden Beschreibung günstiger Ausführungsbeispiele der vorliegenden Erfindung werden für die in den verschiedenen Figuren dargestellten und ähnlich wirkenden Elemente gleiche oder ähnliche Bezugszeichen verwendet, wobei auf eine wiederholte Beschreibung dieser Elemente verzichtet wird.

Fig. 1 zeigt eine schematische Darstellung eines Schienenfahrzeugs 100 mit einem Türmodul 105 gemäß einem Ausführungsbeispiel. Bei dem Schienenfahrzeug 100 handelt es sich in einem Ausführungsbeispiel um ein auf Schienen führbahres Fahrzeug zum Transport von Fahrgästen. Hierfür weist das Schienenfahrzeug 100 einen Zutrittsbereich 110 zum Betreten und Verlassen des Schienenfahrzeugs 100 auf. Der Zutrittsbereich 110 ist mittels eines Antennenmoduls 115 des Türmoduls 105 ansprechend auf ein Antennensignal mit einem elektromagnetischen Feld beaufschlagbar. In einem Ausführungsbeispiel ist das Antennenmodul 115 hierfür in einem Dichtwinkel eines Portalrahmens 117 des Türmoduls 105 und dabei lediglich beispielhaft teilweise umlaufend um den Zutrittsbereich 110 angeordnet.

Mittels einer Auswerteeinrichtung 120 ist das Türmodul 105 ausgebildet, um ein ansprechend auf das Antennensignal empfangenen Antwortsignal 125 auszuwerten. Das Antwortsignal 125 repräsentiert dabei lediglich beispielhaft eine Veränderung des elektromagnetischen Feldes und eine von einer Transpondereinheit 130 bereitgestellte Information. In einem Ausführungsbeispiel umfasst diese Information einen Berechtigungsstatus zum Befördern einer Person 132 in dem Schienenfahrzeug.

Bei der Transpondereinheit 130 handelt es sich in einem Ausführungsbeispiel um eine lediglich beispielhaft als sogenanntes RFID-Tag ausgebildetete passive Einheit, die beispielhaft an einem Fahrschein 135 einer von dem Schienenfahrzeug 100 zu befördenden Person 132 angeordnet ist. Die Transpondereinheit 130 ist ausgebildet, um ansprechend auf das von dem Türmodul 105 empfangene Antennensignal das einen Berechtigungsstatus der Person 132 repräsentierendes Antwortsignal 125 bereitzustellen.

Die Auswerteeinrichtung 120 ist in einem Ausführungsbeispiel ausgebildet, um unter Verwendung des Antwortsignals 125 eine Anzahl von durch das Türmodul 105 tretenden Personen zu zählen. Dabei ist lediglich beispielhaft der Anzahl der Personen unter Verwendung einer Zuordnungsvorschrift eine Änderung des elektromagnetischen Feldes zu einem Personenparameter zuordenbar. Entsprechend ist die Auswerteeinrichtung 120 in einem Ausführungsbeispiel ausgebildet, um als Personenparameter eine vorbestimmte Größe der Person 132, das heißt einen Entsprechenden Grad der Dämpfung des elektromagnetischen Feldes im Zutrittsbereich 110, sowie lediglich beispielhaft eine Bewegungsrichtung der Person 132 auszuwerten. Dadurch ist beispielhaft erfassbar, ob die Person 132 das Schienenfahrzeug 100 betritt oder dieses verlässt.

Mit anderen Worten umfasst das hier dargestellte Schienenfahrzeug 100 ein Türmodul 105, dessen Portalrahmen 117 als Antenne ähnlich einer Diebstahlsicherung in Kaufhäusern für die Detektion von Personen (allgemeine Frequenzantwort) und RFID oder ähnliche Tags (frequenzabhängige Antwort) verwendbar ist. Die Person 132 ist durch Dämpfung des Antennensignals erkennbar und zählbar, Tags sind aufgrund ihrer speziellen frequenzabhängigen Antwort als solche erkennbar. Der Dichtwinkel des Portalrahmens 117 ist lediglich beispielhaft mittels Kunststoffscheiben entkoppelt aufgehängt und als Antenne nutzbar. Eine Elektronik ist ausgebildet, um diesen mit beispielhaft 8 MHz für 2 ms zu beaufschlagen. In den nächsten 5 ms ist die Antwort messbar. Erfolgt diese einem Muster entsprechend gedämpft, ist ein beispielhafter Personenzähler der Auswerteeinrichtung 120 um eins erhöhbar. Erfolgt zudem eine spezifische Antwort von beispielhaft zwei Musterfrequenzen, ist eine Fahrberechtigung der erfassten Person 132 erkannt.

Dadurch ist eine Personenzählung und Erkennung von Zutrittsberechtigungen zum Befördern von Fahrgästen in dem Schienenfahrzeug 100 erleichtert. Die Personenzählung ist günstiger und robuster gegen Vandalismus und Umwelteinflüsse darstellbar und die Zutrittsberechtigung ist zuverlässiger und ohne zusätzliche Aktion, wie in die Nähe halten eines Tickets an ein entsprechendes Gerät, darstellbar.

Fig. 2 zeigt ein Blockschaltbild einer Auswerteeinrichtung 120 gemäß einem Ausführungsbeispiel. Die Auswerteeinrichtung 120 entspricht oder ähnelt der ind er vorangegangenen Figur beschriebenen Auswerteeinrichtung und ist in einem Türmodul, wie es vorangehend beschrieben wurde, einsetzbar. Die Auswerteeinrichtung 120 ist ausgebildet, um ein Antennensignal 200 an ein Antennenmodul 115 bereitzustellen, um einen Zutrittsbereich eines Schienenfahrzeugs, wie es in der vorangegangenen Figur beschrieben wurde, zumindest teilweise mit einem elektromagnetischen Feld 205 zu beaufschlagen. Ansprechend auf das mittels des Antennensignals 200 erzeugten Feldes 205 ist eine Transpondereinheit 130 ausgebildet, um ein Antwortsignal 125 auszugeben, wobei das Antwortsignal 125 beispielhaft eine einen Berechtigungsstatus einer zu befördernden Person umfassende Information repräsentiert. Die Auswerteeinrichtung 120 ist wiederum ausgebildet, um das Antwortsignal 125 einzulesen und auszuwerten.

Fig. 3 zeigt eine schematische Darstellung eines Schienenfahrzeug 100 mit einem Türmodul 105 gemäß einem Ausführungsbeispiel. Das hier dargestellte Schienenfahrzeug 100 entspricht oder ähnelt dem in der vorangegangenen Figur 1 beschriebenen Schienenfahrzeug.

Dabei umfasst in diesem Ausführungsbeispiel das Antennenmodul ein erstes Teilmodul 115A und ein zweites Teilmodul 115B, die den Zutrittsbereich 110 des Schienenfahrzeugs 100 von zwei gegenüberliegenden Seiten teilweise umschließen. Hierfür ist das erste Teilmodul 115A in einem ersten Dichtelement 300 einer ersten Tür 305 des Schienenfahrzeugs 100 angeordnet und das zweite Teilmodul 115B ist lediglich beispielhaft in einem zweiten Dichtelement 310 einer zweiten Tür 315 des Schienenfahrzeugs 100 angeordnet. Die Dichtelemente 300, 310 sind in einem Ausführungsbeispiel als Dichtlippen zum Abdichten der Türen 305, 315 ausgebildet.

In einem Ausführungsbeispiel umfasst das Türmodul 105 zudem eine Anzeigeeinheit 330 zum Anzeigen des Berechtigungsstatus der zu befördernden Person 132. Dabei ist die Anzeigeeinheit 330 in einem Ausführungsbeispiel von der Auswerteeinrichtung 120 unter Verwendung des Antwortsignals 125 der Transpondereinheit 130 ansteuerbar, um den Berechtigungstatus der Person 132 lediglich beispielhaft visuell anzuzeigen.

Entsprechend ist die Anzeigeeinheit 330 ausgebildet, um ansprechend auf eine eine spezifische Antwort beispielhaft eine grüne LED für vorhandenes Ticket aufleuchten zu lassen.

Fig. 4 zeigt ein Ablaufdiagramm eines Verfahrens 400 zum Betreiben eines Türmoduls, wie es in den vorangegangenen Figuren 1 und 3 beschrieben wurde. Das Verfahren 400 umfasst einen Schritt 405 des Bereitstellens des Antennensignals an das Antennenmodul, einen Schritt 410 des Beaufschlagens zumindest eines Teils des Zutrittsbereichs des Türmoduls mit einem elektromagnetischen Feld ansprechend auf ein Antennensignal und einen Schritt 415 des Empfangens des Antwortsignals.

Fig. 5 zeigt ein Ablaufdiagramm eines Verfahrens 500 zum Betreiben einer Transpondereinheit, wie sie in den vorangegangenen Figuren 1 und 3 beschrieben wurde. Das Verfahren 500 umfasst einen Schritt 505 des Einlesens des Antennensignals und einen Schritt 510 des Bereitstellens des Antwortsignals an das Türmodul.

### BEZUGSZEICHENLISTE

- 100: Schienenfahrzeug
- 105: Türmodul
- 110: Zutrittsbereich
- 115: Antennenmodul
- 115A: erstes Teilmodul des Antennenmoduls
- 115B: zweites Teilmodul des Antennenmoduls
- 117: Portalrahmen
- 120: Auswerteeinrichtung
- 125: Antwortsignal
- 130: Transpondereinheit
- 132: Person
- 135: Fahrschein
- 200: Antennensignal
- 205: elektromagnetisches Feld
- 300: erstes Dichtelement
- 305: erste Tür
- 310: zweites Dichtelement
- 315: zweite Tür
- 400: Verfahren zum Betreiben eines Türmoduls
- 405: Schritt des Bereitstellens des Antennensignals
- 410: Schritt des Beaufschlagens
- 415: Schritt des Empfangens
- 500: Verfahren zum Betreiben einer Transpondereinheit
- 505: Schritt des Einlesens
- 510: Schritt des Bereitstellens des Antwortsignals

## Patentansprüche

1. Türmodul (105) für ein Schienenfahrzeug (100), wobei das Türmodul (105) folgende Merkmale aufweist:
mindestens ein Antennenmodul (115) zum Beaufschlagen zumindest eines Teils eines Zutrittsbereichs (110) des Türmoduls (105) mit einem elektromagnetischen Feld (205) ansprechend auf ein dem Antennenmodul (115) zugeführtes Antennensignal (200); und
mindestens eine Auswerteeinrichtung (120) zum Auswerten eines ansprechend auf das Antennensignal (200) vom Antennenmodul (115) empfangenen Antwortsignals (125), wobei das Antwortsignal (125) eine Veränderung und/oder eine Impedanz des elektromagnetischen Feldes und/oder eine von einer Transpondereinheit (130) bereitgestellte Information repräsentiert.

2. Türmodul (105) gemäß Anspruch 1, wobei die Auswerteeinrichtung (120) ausgebildet ist, um unter Verwendung des Antwortsignals (125) eine Anzahl von durch das Türmodul (105) tretenden Personen zu zählen.

3. Türmodul (105) gemäß Anspruch 2, wobei die Auswerteeinrichtung (120) ausgebildet ist, um die Anzahl der Personen unter Verwendung einer Zuordnungsvorschrift einer Änderung des elektromagnetischen Feldes zu einem Personenparameter zuzuordnen.

4. Türmodul (105) gemäß einem der vorangegangenen Ansprüche, wobei die Auswerteeinrichtung (120) ausgebildet ist, um die von der Transpondereinheit (130) bereitgestellte Information als einen Berechtigungsstatus zum Befördern einer Person (132) in dem Schienenfahrzeug (100) zu interpretieren.

5. Türmodul (105) gemäß Anspruch 4, mit einer Anzeigeeinheit (330) zum Anzeigen des Berechtigungsstatus, wobei die Anzeigeeinheit (330) ausgebildet ist, den Berechtigungstatus unter Verwendung der Information optisch und/oder akustisch und/oder haptisch anzuzeigen und/oder auszugeben.

6. Türmodul (105) gemäß einem der vorangegangenen Ansprüche, wobei das Antennenmodul (115) in und/oder an einem Dichtelement (300, 310) zum Abdichten einer Tür (305, 315) und/oder eines Portalrahmens (117) des Türmoduls (105) angeordnet ist.

7. Türmodul (105) gemäß einem der vorangegangenen Ansprüche, wobei das Antennenmodul (115) zumindest teilweise umlaufend um den Zutrittsbereich (110) angeordnet ist.

8. Transpondereinheit (130), die ausgebildet ist, um unter Verwendung eines von einem Türmodul (105) gemäß einem der vorangegangenen Ansprüche bereitgestellten Antennensignals (200) ein einen Berechtigungsstatus einer zu befördernden Person (132) repräsentierendes Antwortsignal (125) bereitzustellen.

9. Transpondereinheit (130) gemäß Anspruch 8, wobei die Transpondereinheit (130) als passive Einheit oder als Softwaremodul eines Mobildtelefons ausgebildet ist.

10. Schienenfahrzeug (100) mit einem Türmodul (105) gemäß einem der vorangegangenen Ansprüche 1 bis 7.

11. Verfahren (400) zum Betreiben eines Türmoduls (105) gemäß einem der vorangegangenen Ansprüche 1 bis 7, wobei das Verfahren (400 500) folgende Schritte umfasst:
Bereitstellen (404) des Antennensignals (200) an das Antennenmodul (115);
Beaufschlagen (410) zumindest eines Teils des Zutrittsbereichs (110) des Türmoduls (105) mit einem elektromagnetischen Feld (205) ansprechend auf ein Antennensignal (200); und
Empfangen (415) des Antwortsignals (125).

12. Verfahren (500) zum Betreiben einer Transpondereinheit (130) gemäß einem der vorangegangenen Ansprüche 8 oder 9, wobei das Verfahren (400 500) folgende Schritte umfasst:
Einlesen (505) des Antennensignals (200); und
Bereitstellen (510) des Antwortsignals (125) an das Türmodul (105).

13. Computerprogramm, das dazu eingerichtet ist, die Schritte (405, 410, 415; 505, 510) eines der Verfahren (400; 500) gemäß einem der vorangegangenen Ansprüche 11 oder 12 auszuführen und/oder anzusteuern.

14. Maschinenlesbares Speichermedium, auf dem das Computerprogramm nach Anspruch 13 gespeichert ist.
